# EUROPÄISCHE PATENTSCHRIFT

(11) **EP 0 402 782 B1**
(45) Veröffentlichungstag und Bekanntmachung des Hinweises auf die Patenterteilung: **20.09.1995**
(21) Anmeldenummer: 90110857.1
(22) Anmeldetag: 08.06.1990
(51) Int. Cl.: D02G 1/08

(54) **Reibscheibe**
Friction disk
Disque de friction

(30) Priorität: 14.06.1989 DE 3919395
(43) Veröffentlichungstag der Anmeldung: 19.12.1990
(73) Patentinhaber: BARMAG AG, D-42862 Remscheid (DE)
(72) Erfinder: Lorenz, Hellmut, D-5630 Remscheid 1 (DE)
(74) Vertreter: Pfingsten, Dieter, Dipl.-Ing.

(56) Entgegenhaltungen:
- US-A- 3 901 011
- US-A- 3 964 248

## Beschreibung

Die Erfindung betrifft eine Reibscheibe nach dem Oberbegriff des Anspruchs 1.

Derartige Reibscheiben sind bekannt aus der US-PS 4,195,470. Weitere Reibscheiben sind bekannt aus der DE-A 23 06 853.

Diese bekannten Reibscheiben werden vornehmlich verwandt in Friktionsfalschdrallern mit drei Wellen, die auf den Eckpunkten eines gleichseitigen Dreiecks aufgestellt sind, die gleichsinnig rotieren und auf denen die Scheiben so aufgespannt sind, daß sie sich über dem Mittelpunkt des Dreiecks überlappen und dort einen zickzack-förmigen Fadenlauf bilden.

Der Vorteil der bekannten Reibscheiben besteht darin, daß sie gleichzeitig den Faden drallen und fördern. Daher sind die Reibscheiben und die Friktionsfalschdraller in denen sie verwandt werden, für hohe Fadengeschwindigkeiten bei starker Zwirngebung verwendbar.
Es wird jedoch beobachtet, daß es über die mechanisch berechenbare Abhängigkeit hinaus eine nicht vorausberechnete Abhängigkeit zwischen der Drallwirkung und der Förderwirkung gibt. Hierdurch ist bei vorgegebener Drallhöhe eine Einschränkung der Fadengeschwindigkeit bedingt.

Aufgabe der Erfindung ist es, diesen Nachteil zu vermeiden.

Die Lösung ergibt sich aus dem Kennzeichen des Anspruchs 1.

Durch die Erfindung wird die Reibscheibe ebenfalls in Zonen aufgeteilt, von denen eine Zone die Funktionen der Drallgebung und Förderung und die andere Zone die Funktion der optimalen Fadenführung erfüllt. Dabei sind jedoch die Zonen für die Drallgebung und Förderung einerseits und die Fadenführung andererseits so ausgelegt, daß eine Beeinträchtigung der Förderwirkung nicht eintritt.

Durch diese genau bestimmte Aufteilung der Zonen kann zum einen eine optimale Reibeinwirkung und zum anderen eine optimale Fadenführung bewirkt werden.

Hiermit können hohe Reibbeiwerte und hohe Reibgeschwindigkeiten angewandt werden, ohne daß es zu Schädigungen der Multifilamentfäden kommt. Andererseits wird die Dicke der Reibscheiben auf Werte begrenzt, wie sie bisher üblich und maschinenbaulich annehmbar sind.

Eine weitere, nicht vorausberechenbare Verbesserung hinsichtlich Förderwirkung und Drallgebung ergibt sich durch den Vorschlag nach Anspruch 4.

Im folgenden werden Ausführungsbeispiele der Erfindung beschrieben.

Es zeigen
- Fig. 1: einen Friktionsfalschdraller mit drei Wellen in der Aufsicht;
- Fig. 2: den Friktionsfalschdraller im Teilschnitt in der Ansicht;
- Fig. 3: den Schnitt durch eine Reibscheibe;
- Fig. 4A: die Abwicklung einer Reibscheibe;
- Fig. 4B: das Diagramm des Fadenspannungsverlaufs bei der Reibscheibe nach Fig. 3;
- Fig. 5: den Schnitt durch eine Reibscheibe;
- Fig. 6A: die Abwicklung der Reibscheibe nach Fig. 5;
- Fig. 6B: das Diagramm des Fadenspannungsverlaufs bei der Reibscheibe nach Fig. 5;
- Fig. 7: den Schnitt durch eine Reibscheibe bekannter Bauweise;
- Fig. 8A: die Abwicklung der Reibscheibe nach Fig. 7;
- Fig. 8B: das Diagramm des Fadenspannungsverlaufs bei der Reibscheibe nach Fig. 7.

Der Friktionsfalschdraller weist drei Wellen 1, 2, 3 auf, die in der Grundplatte 4 drehbar gelagert sind. Die Wellen sind auf den Ecken eines gleichseitigen Dreiecks gelagert. Die Wellen werden durch einen in der Maschinenlänge verlaufenden Tangentialriemen 6 angetrieben, der an einem Wirtel 5 anliegt. Der Wirtel 5 ist an der Welle 1 befestigt. Von der Welle 1 aus werden die anderen Wellen 2 und 3 über Riemenscheiben 7 und 8 sowie kleine Treibriemen gleichsinnig angetrieben. Auf den Wellen 1, 2, 3 sind - in dem Ausführungsbeispiel - drei Reibscheiben 11, 12, 13 derart gelagert, daß sie sich in einem Überlappungsbereich 14 überlappen. Der Überlappungsbereich 14 liegt über der Mitte des gleichseitigen Dreiecks, auf dessen Eckpunkten die Wellen 1, 2, 3 gelagert sind. Die Grundplatte 4 besitzt einen Einlegschlitz 9, der bis in den mittleren Überlappungsbereich 14 der Scheiben ragt.

Im Bereich des Einlegschlitzes 9 bilden die Reibscheiben 12 und 13 einen Zwickel 10, in den der Faden eingelegt wird, so daß er in den Überlappungsbereich 14 gelangt.

Die Ausbildung der neuen Reibscheiben 11, 12, 13 ergibt sich aus den Figuren 3 und 5. Eine bekannte Reibscheibe ist in Fig. 7 dargestellt. Danach gilt für alle Reibscheiben: Die Reibscheiben besitzen eine ballige Umfangsfläche, über die der Faden 15 läuft. Dabei umschlingt der Faden 15 die ballige Umfangsfläche teilweise. Der Umschlingungsbereich ist mit UIV bzw. UVI bzw. UVIII bezeichnet. Bemerkenswert ist weiter, daß infolge der Geometrie des Friktionsfalschdrallers sich eine Fadenführung ergibt, bei der der Faden geneigt zur Tangente über den Umfang der Scheibe geführt wird. Als Neigungswinkel alpha ist in dieser Anmeldung der Komplementwinkel zu dem Winkel zwischen Faden und Umfangstangente bezeichnet. Dieser Neigungswinkel alpha ist im statischen Zustand über den gesamten Umschlingungsbereich U konstant. Durch die Bewegung des Umfanges der Reibscheibe ergibt sich jedoch eine Verschleppung des Fadens. Zur Darstellung dieser Verschleppung des Fadens ist in den Figuren 4A, 6A, 8A eine Abwicklung des Umfangs dargestellt. Diese Abwicklung stellt den balligen Umfang der Reibscheibe sowohl in Umfangsrichtung als auch in axialer Richtung linear dar.

Die neuen Reibscheiben nach den Fig. 3 und 5 bestehen nun aus Zonen mit unterschiedlichen Reibbeiwerten, und zwar einer Zone 16 mit großer Reibung, im folgenden "Reibzone" genannt, und einer Zone 17 mit geringer Reibung, im folgenden "Führungszone" genannt.

Die Reibzone hat z.B. gegenüber dem Faden einen Reibbeiwert von 0,25 und die Führungszone einen Reibbeiwert von 0,1.

Gemeinsam ist ferner den beiden Ausführungsbeispielen nach Fig. 3 und Fig. 5, daß die Reibzone einen größeren Krümmungsradius hat als die Führungszone. Es besteht eine direkte Abhängigkeit zwischen dem Reibbeiwert und dem Krümmungsradius. Das heißt: Je größer der Reibbeiwert desto größer der Krümmungsradius. Es braucht dabei allerdings keine strenge Proportionalität vorzuliegen. Entscheidend ist vielmehr folgende Überlegung: Durch einen großen Krümmungsradius wird die Scheibe sehr dick. Das ist maschinenbaulich unerwünscht. Andererseits kann die Berührstrecke nicht beliebig kurz werden, da es hierbei zu unzulässigen Flächenpressungen zwischen Faden und Reibscheibe kommen würde. Flächenpressungen sind insbesondere dann niedrig zu halten, wenn die Reibscheibe einen hohen Reibbeiwert besitzt.

Der Krümmungsradius der Reibscheibe, der die Länge der Berührstrecke in der Reibzone bestimmt, soll also nach der zulässigen Flächenpressung ausgelegt werden. Die zulässige Flächenpressung kann sich nur aus Versuchen und Erfahrungen ergeben und ist sehr stark vom Material einerseits der Reibfläche, andererseits des Fadens abhängig. Der Krümmungsradius der Führungszone wird dagegen so gering gewählt, wie es maschinenbaulich zur Erzielung einer geringen Scheibendicke und zur Fadenführung zweckmäßig ist. Der Krümmungsradius der Reibzone kann z.B. 7 mm, der der Führungszone 2 mm betragen. Die Zonen unterschiedlicher Reibung können nun in Fadenlaufrichtung mit unterschiedlicher Reihenfolge angeordnet sein. Bei dem Ausführungsbeispiel nach Fig. 3 befindet sich die Reibzone 16 am Eingang und die Führungszone 17 am Ausgang der Reibscheibe.

Dabei ergibt sich - wie in Fig. 4A dargestellt - in der Abwicklung des Umfangs der Reibscheibe folgendes Bild: Der Faden läuft zunächst unter einem Neigungswinkel alpha auf die Reibscheibe, und zwar in die Reibzone 16 ein, der im wesentlichen durch die geometrische Auslegung des Friktionsfalschdrallers und der dadurch gegebenen Fadenführung bedingt ist. Der Faden wird aber sodann beim weiteren Lauf durch die Reibzone sehr stark verschleppt im Sinne einer Verkleinerung des Neigungswinkels alpha. Daher wird die Bewegungskomponente der Umfangsgeschwindigkeit der Reibscheibe, die in Richtung der Fadenachse weist, die also förderwirksam ist, immer kleiner. Es wird nun aber vermieden, daß der Neigungswinkel alpha gegen Null geht. Dazu ist die Länge der Reibzone 16 begrenzt. Bevor der Neigungswinkel alpha auf Null zugeht, folgt nämlich der Reibzone 16 die Führungszone 17, die nur eine geringe Reibung besitzt. In der Zone geringer Reibung ist die Fadenverschleppung jedoch gering. Daher erfolgt keine weitere Abnahme des Neigungswinkels alpha. Die Anordnung der Führungszone bewirkt also, daß der Faden die Reibzone unter einem Mindestwinkel alpha verläßt und daher stets einer positiven, keinesfalls aber einer negativen Förderwirkung ausgesetzt ist.

Das Fadenspannungsdiagramm nach Fig. 4B zeigt die Auswirkung auf die Fadenspannung. Im Einlaufbereich des Fadens in die Reibzone kommt es zunächst zu einem Abbau der Fadenspannung S. Die Abnahme der Fadenspannung setzt sich jedoch nicht fort, da der Neigungswinkel alpha und damit die Förderwirkung der Reibscheibe geringer wird. Nach Erreichen der Führungszone bleibt jedoch die Fadenspannung im wesentlichen konstant.

In den Figuren 7 und 8 ist nun eine Reibscheibe des Standes der Technik dargestellt. Hier ist der Umschlingungsbereich UVIII mit einem einheitlichen Reibbeiwert ausgestattet. Das bedeutet, daß zwar zu Anfang - wie in Fig. 8B dargestellt - der Reibzone die Fadenspannung auch abnimmt. Anschließend ändert sich jedoch der Neigungswinkel so entscheidend, daß es wieder zu einer Zunahme der Fadenspannung kommt. Wenn der Faden die Reibscheibe verläßt, ist die Fadenspannung höher als im Eingang der Reibscheibe. Das zeigt, daß die Förderwirkung am Ausgang der Reibscheibe negativ ist.

Bei dem neuen Ausführungsbeispiel nach Fig. 5, 6 wird der Faden zunächst über die Führungszone 17 geführt und sodann über die Reibzone 18. Die dabei eintretende Fadenverschleppung ist in Fig. 6A und der Verlauf der Fadenspannung in Fig. 6B dargestellt. Auch hierbei läßt sich ein Abfall der Fadenspannung zum Ausgang der Reibscheibe hin erreichen. Es ergibt sich jedoch bei dieser Anordnung der weitere Vorteil, daß Drallgebung und Förderwirkung insgesamt wirkungsvoller sind. Das ist vermutlich darauf zurückzuführen, daß der Faden die Reibzone im Bereich des größten Durchmessers der Reibscheibe verläßt und nicht - wie im Ausführungsbeispiel nach Fig. 3 - im Bereich eines kleineren Durchmessers.

### BEZUGSZEICHENAUFSTELLUNG

- 1: Welle
- 2: Welle
- 3: Welle
- 4: Grundplatte
- 5: Wirtel
- 6: Tangentialriemen
- 7: Riemenscheibe
- 8: Riemenscheibe
- 9: Einlegschlitz
- 10: Zwickel
- 11: Reibscheibe
- 12: Reibscheibe
- 13: Reibscheibe
- 14: Überlappungsbereich
- 15: Faden
- 16: Zone großer Reibung, Reibzone
- 17: Zone geringer Reibung, Führungszone

## Patentansprüche

1. Reibscheibe (11) zum Falschdrallen eines synthetischen Fadens (15),
wobei die Scheibe (11) drehend angetrieben ist und auf ihrem Umfang eine gekrümmte Reibfläche besitzt, über welche der Faden (15) quer zur Umfangsrichtung läuft,
wobei die Reibscheibe (11) eine Zone (16) mit größerem Krümmungsradius und höherem Reibungskoeffizienten und eine Zone (17) mit kleinerem Krümmungsradius und niedrigerem Reibungskoeffizienten aufweist, und beide Zonen die gesamte mit dem Garn in Berührung stehende Umfangsfläche bilden,
dadurch gekennzeichnet, daß
die Zone (16) mit höherem Reibungskoeffizienten einen ausschließlich größeren Krümmungsradius aufweist.

2. Reibscheibe gemäß Anspruch 1,
dadurch gekennzeichnet, daß
der höhere Reibungskoeffizient etwa 0,25 und der niedrigere Reibungskoeffizient etwa 0,1 beträgt.

3. Reibscheibe gemäß einem der Ansprüche 1 oder 2,
dadurch gekennzeichnet, daß
der Krümmungsradius der Zone (16) mit höherem Reibungskoeffizienten etwa 7 mm und der Krümmungsradius der Zone (17) mit niedrigerem Reibungskoeffizienten etwa 2 mm beträgt.

4. Reibscheibe nach einem der Ansprüche 1 bis 3,
dadurch gekennzeichnet, daß
die Zone (17) mit niedrigem Reibungskoeffizienten im Fadenlauf vor der Zone (16) mit höherem Reibungskoeffizienten liegt.

5. Vorrichtung zum Falschzwirnen eines Garnes (15) mit einer Befestigungsplatte (4) und drei auf der Befestigungsplatte (4) um parallel zueinander liegende Achsen drehbaren Wellen (1, 2, 3), die in den Ecken eines gleichschenkligen Vielecks liegen, dessen Seitenzahl gleich der Zahl der Wellen ist, wobei auf jeder Welle eine Vielzahl kreisrunder Scheiben (11, 12, 13) so befestigt ist, daß Randbereiche der Scheiben sich in einem in der Mitte zwischen den Wellen gelegenen Punkt überlappen und zwischen sich eine Bewegungsbahn für den Faden bilden und einer Antriebsvorrichtung zum gleichzeitigen Drehen der Spindeln in die gleiche Richtung, wobei
jede Scheibe (11, 12, 13) einen koaxial zur Drehachse der ihr zugeordneten Welle liegenden kreisförmigen Flansch aufweist, der an seinem Umfang eine Reibfläche besitzt, über welche der Faden quer zur Umfangsrichtung läuft, und wobei die Reibfläche axial nebeneinander liegend eine erste Zone (16) mit höherem Reibungskoeffizienten und größerem Krümmungsradius und eine zweite Zone (17) mit niedrigerem Reibungskoeffizienten und geringerem Krümmungsradius aufweist,
dadurch gekennzeichnet, daß
die Zone (16) mit höherem Reibungskoeffizienten einen ausschließlich größeren Krümmungsradius aufweist, und daß beide Zonen die gesamte mit dem Garn in Berührung stehende Umfangsfläche bilden.

6. Vorrichtung gemäß Anspruch 5,
dadurch gekennzeichnet, daß
die zweite Zone (17) in Fadenlaufrichtung vor der ersten Zone (16) liegt.

7. Vorrichtung gemäß Anspruch 5 oder 6,
dadurch gekennzeichnet, daß
der Krümmungsradius der ersten Zone (16) etwa 7 mm und der Krümmungsradius der zweiten Zone (17) etwa 2 mm beträgt.

## Claims

1. Friction disk (11) for the false twisting of a synthetic thread (15), the disk (11) being driven in a rotary manner and having a curved friction surface on its periphery over which the thread (15) runs transversely to the peripheral direction, the friction disk (11) having a zone (16) with a larger radius of curvature and a higher friction coefficient and a zone (17) with a smaller radius of curvature and a lower friction coefficient, and both zones forming the entire peripheral surface in contact with the yarn, characterized in that the zone (16) with the higher friction coefficient has an exclusively larger radius of curvature.

2. Friction disk according to Claim 1, characterized in that the higher friction coefficient is approx. 0.25 and the lower friction coefficient is approx. 0.1.

3. Friction disk according to one of Claims 1 or 2, characterized in that the radius of curvature of the zone (16) with the higher friction coefficient is approx. 7 mm and the radius of curvature of the zone (17) with the lower friction coefficient is approx. 2 mm.

4. Friction disk according to one of Claims 1 to 3, characterized in that the zone (17) with the lower friction coefficient lies in the thread path in front of the zone (16) with the higher friction coefficient.

5. Device for the false twisting of a yarn (15) with a fixing plate (4) and three shafts (1, 2, 3) which can rotate on the fixing plate (4) about axes which are parallel to each other, which shafts lie in the corners of an equilateral polygon whose number of sides is equal to the number of shafts, a multiplicity of circular disks (11, 12, 13) being fixed on each shaft in such a way that edge areas of the disks overlap at a point in the centre between the shafts and between them form a movement path for the thread and a drive device for the simultaneous rotation of the spindles in the same direction, each disk (11, 12, 13) having a circular flange lying coaxially to the rotary axis of the shaft associated with it, which flange has on its periphery a friction surface over which the thread runs transversely to the peripheral direction, and the friction area having axially adjacent to one another a first zone (16) with a higher friction coefficient and a larger radius of curvature and a second zone (17) with a lower friction coefficient and a smaller radius of curvature, characterized in that the zone (16) with the higher friction coefficient has an exclusively larger radius of curvature and that both zones form the entire peripheral surface in contact with the yarn.

6. Device according to Claim 5, characterized in that the second zone (17) runs in the direction of travel of the thread in front of the first zone (16).

7. Device according to Claim 5 or 6, characterized in that the radius of curvature of the first zone (16) is approx. 7 mm and the radius of curvature of the second zone (17) is approx. 2 mm.

## Revendications

1. Disque de friction (11) pour la fausse torsion d'un fil synthétique (15), le disque (11) étant entraîné en rotation et présentant, sur son pourtour, une surface de friction incurvée sur laquelle le fil (15) passe transversalement à la direction périphérique, le disque de friction (11) présentant une zone (16) avec un rayon de courbure plus grand et un coefficient de friction plus élevé et une zone (17) avec un rayon de courbure plus petit et un coefficient de friction plus faible, les deux zones formant l'ensemble de la surface périphérique se trouvant en contact avec le fil,
**caractérisé par le fait que**
la zone (16) ayant le coefficient de friction plus élevé présente un rayon de courbure exclusivement plus grand.

2. Disque de friction suivant la revendication 1,
**caractérisé par le fait**
que le coefficient de friction plus élevé s'élève à environ 0,25 et le coefficient de friction plus faible à environ 0,1.

3. Disque de friction suivant l'une des revendications 1 ou 2,
**caractérisé par le fait**
que le rayon de courbure de la zone (16) à coefficient de friction plus élevé est d'environ 7 mm et le rayon de courbure de la zone (17) à coefficient de friction plus faible est d'environ 2 mm.

4. Disque de friction suivant l'une des revendications 1 à 3,
**caractérisé par le fait que**
la zone (17) à coefficient de friction plus faible se trouve, dans le sens de déplacement du fil, en avant de la zone (16) à coefficient de friction plus élevé.

5. Dispositif pour la fausse torsion d'un fil (15), comprenant une plaque de fixation (4) et trois arbres (1, 2, 3) qui sont montés en rotation autour d'axes parallèles sur la plaque de fixation (4) en étant situés aux angles d'un polygone équilatéral dont le nombre de côtés est égal au nombre des arbres, une pluralité de disques circulaires (11, 12, 13) fixés sur chaque arbre de telle manière que les zones marginales des disques se chevauchent en un point situé au milieu entre les arbres et forment entre elles un trajet de mouvement pour le fil, et un dispositif d'entraînement pour la rotation simultanée des disques dans le même sens, chaque disque (11, 12, 13) présentant un corps circulaire disposé coaxialement à l'axe de rotation de l'arbre associé et portant sur son pourtour une surface de friction sur laquelle le fil passe transversalement à la direction périphérique, et la surface de friction présentant axialement côte à côte une première zone (16) à coefficient de friction plus élevé et à rayon de courbure plus grand et une deuxième zone (17) à coefficient de friction plus faible et à rayon de courbure plus petit,
**caractérisé par le fait que**
la zone (16) à coefficient de friction plus élevé présente un rayon de courbure exclusivement plus grand, et que les deux zones forment l'ensemble de la surface périphérique en contact avec le filé.

6. Dispositif suivant la revendication 5,
**caractérisé par le fait que**
la deuxième zone (17) est située dans le sens de déplacement du fil en avant de la première zone (16).

7. Dispositif suivant la revendication 5 ou 6,
**caractérisé par le fait que**
le rayon de courbure de la première zone (16) s'élève à environ 7 mm et le rayon de courbure de la deuxième zone (17) à environ 2 mm.
